# FASCICULE DE BREVET EUROPEEN

(11) **EP 0 045 339 B1**
(45) Date de publication et mention de la délivrance du brevet: **12.09.1984**
(21) Numéro de dépôt: 80830033.9
(22) Date de dépôt: 30.05.1980
(51) Int. Cl.: B65B 69/00, B05C 17/00

(54) **Dispositif apte à débiter un pourcentage variable de deux ou plusieurs produits contenus dans des récipients à fond mobile**
Vorrichtung zum Abgeben von zwei oder mehr, in Kartuschen enthaltenen Produkten in variablem Verhältnis untereinander
Variable ratio dispensing apparatus for two or more materials contained in cartridges

(30) Priorité: 08.04.1980 IT 2124080; 08.04.1980 IT 2141780 U
(43) Date de publication de la demande: 10.02.1982
(73) Titulaire: Catalfamo, Giuseppe, I-21100 Varese (IT)
(72) Inventeur: Catalfamo, Giuseppe, I-21100 Varese (IT)

## Description

L'invention concerne un dispositif apte à débiter en pourcentage variable deux ou plusieurs produits contenus dans des récipients à fond mobile, particulièremente apte pour produits visqueux, et comprenant une carcasse avec logements pour les dits récipients, des moyens de poussée des fonds mobiles des recipients dits, formés par deux ou plusieurs tiges pourvues en tête de disques de poussée, des moyens de transmission du mouvement d'avancement aux dites tiges et des moyens de commande des dits moyens de transmission, ainsi que des moyens d'arrêt du recul des tiges.

Par le terme "produits visqueux" l'on entend liquides visqueux, sirops, mastics pour carrosserie et leur catalysateurs, substances pâteuses et produits similaires; pour des raisons de brièveté dans la description et dans les revendications, seule l'expression produits visqueux sera utilisée.

Divers types d'appareils de débit à pistolet pour produits visqueux sont connus jusqu'à, à un seul récipient et donc pour un seul produit (Demandes de brevets français FR.A.1413047, FR.A.2071023, FR.A.2053868).

L'on connaît aussi une machine pour le débit simultané de deux produits visqueux en proportions préétablies de facon fixe (Brevet hollandais NL-A-78 08051 Cette machine comprend une carcasse pour deux récipients à fond mobile, parallèles entre eux, pourvue d'une poignée et d'un système d'avancement formé par une crémaillère et une dent de déclic qui sont commandés par un levier articulé sur la poignée. La crémaillère est réaliseé sur la tige de poussée, pourvue d'un disque de poussée, du fond d'un récipient. La tige, moyennant une courbe en U, est solidaire à la tige de poussée, pourvue d'un disque de poussée, du fond de l'autre récipient. En actionnant le levier de commande les deux tiges de poussée avancent solidairement, entraînant la sortie simultanée des deux produits en pourcentage fixé correspondant au rapport des surfaces des sections droites des deux récipients.

L'on connaît encore une autre machine pour le débit simultané de deux produits visqueux (DE.A.2335601). Selon ce document, cette permet de changer les pourcentages d'un produit par rapport à l'autre. Elle comprend une structure pourvue d'une poignée à pistolet, portant un récipient à fond mobile et une deuxième structure solidaire à la première et portant un deuxième récipient perpendiculaire au premier. Les systèmes d'avancement des tiges de poussée des fonds des deux récipients sont à crémaillère et à dent de déclic, les crémaillères étant réalisées sur les tiges de poussée, et sont tous les deux commandés par un levier articulé sur la poignée, le premier directement et le deuxième après une course à vide et une système de leviers. En réglant la longueur de la course à vide au moyen d'un élément prévu à cet effet on obtient le changement du pourcentage du produit débité par le deuxième récipient par rapport à celui du premier.

Les buts principaux du dispositif de débit de deux produits ou plus conforme à la présente invention sont ceux de réaliser la possibilité de changer le pourcentage d'un produit ou plus par rapport à l'autre ou aux autres, de sorte que ce pourcentage reste constant pour tout mouvement, même minimum, du levier d'actionnement, et de pouvoir aussi bien employer des récipients de grandes dimensions.

Un autre but de la présente invention est de pouvoir régler le commencement effectif du début du débit, réalisant ainsi à n'importe quel moment la sortie simultanée des deux produits ou plus, sans gaspillage de produit.

Un autre but encore de la présente invention est celui de pouvoir débitier n'importe quelle quantité voulue de produit, sans être lié aux dents de la crémaillère, c'est-à-dire sans devoir débiter d'une quantité minima établie.

D'autres avantages qui seront décrits par la suite.

Le dispositif apte à débiter en pourcentage variable deux ou plusieurs produits contenus dans des récipients à fond mobile, conforme à la présente invention, est particulièrement apte pour produits visqueux et comprend une carcasse avec logements pour les dits récipients, des moyens de poussée des fonds mobiles des dits récipients formés par deux ou plusieurs tiges pourvues en tête de disques de poussée, des moyens de transmission du mouvement d'avancement à ces tiges, des moyens de commande des dits moyens de transmission et des moyens d'arrêt au recul des tiges; ces moyens pour la transmission comprennent au moins un arbre à deux ou plusieurs excentriques joints chacun directement ou indirectement à l'arbre, au moins l'un des excentriques étant formé de tellefaçon que la position de la ligne contact entre l'excentrique et une plaque soit réglable afin de pouvoir régler l'avancement de la tige de poussée correspondante par rapport à l'autre ou aux autres, et varier ainsi le pourcentage du produit correspondant par rapport à l'autre ou aux autres produits. Ils comprennent également deux ou plusieurs plaques qui coopèrent près de l'une de leurs extrémités avec les dits excentriques et qui sont pourvues près de l'autre extrémité d'un trou traversé par la tige de poussée correspondante, et des ressorts qui pressent d'un côté sur un organe fixé à la carcasse et de l'autre pressent sur les dites plaques en sens inverse à l'avancement des tiges de façon à tenir les dites plaques constamment inclinées et engagées d'un côté par l'arête du bord du trou avec les tiges et de l'autre avec les excentriques, afin que à tout mouvement minimum de l'arbre de transmission et donc de poussée des plaques de la part des excentriques dans la direction de l'avancement des tiges de poussée, ces dernières avancent immédiatement, ces plaques ainsi engagées réalisant la transmission du mouvement d'avancement des tiges avec action continuelle; les moyens de commande sont formés par un levier joint solidairement à l'une de ses extrémités au dit arbre de transmission de telle facon à exercer une action continuelle sur le dit arbre et à pouvoir être long à volonté pour que l'effort de rotation exercé par le levier sur l'arbre puisse être aussi grand que désire les moyens d'arrêt au recul des tiges sont réalisés avec des organes tels que des bagues "Seeger" ou des plaques inclinées en sens inverse à celles de poussée, et pourvues près de l'une des extremités d'un trou traversé par la tige de poussée relative, et des ressorts qui d'un côté pressent contre un organe fixé à la carcasse et de l'autre poussent les dites plaques, qui appuient vers l'extrémité opposée à celle du trou à un organe fixé à la carcasse, dans le sens de l'avancement des tiges de façon à être toujours engagées avec les dites tiges, étant donné que les dits organes ainsi engagés exercent une action continuelle d'arrêt au recul des tiges: ――

Selon un perfectionnement, les plaques inclinées de poussée se prolongent au-delà de la ligne de contact avec les excentriques pour pouvoir agir comme levier pour leur déblocage d'avec les tiges et permettre donc le dégagement de ces dernières et leur libre déplacement dans la direction auparavant empêchée.

Selon un autre perfectionnement, les dits prolongements des plaques de poussée et ceux des éventuelles plaques d'arrêt sont repliés en L pour faciliter l'opération de déblocage des plaques d'avec les tiges.

Selon un autre perfectionnement, le dispositif comprend, en plus des logements, au moins une plaque qui adhère à la partie antérieure du plus grand récipient sur toute la surface de son fond afin de lui empêcher tout bombement.

Selon un autre perfectionnement, le dispositif est muni d'une poignée fixable d'un côté à un prolongement de la carcasse et de l'autre à la partie supérieure de la dite plaque de façon à servir soit pour le transport du groupe assemblé, soit comme ancrage de la plaque afin d'améliorer la fixation du récipient relatif.

Selon un autre perfectionnement la poignée est fixée de façon réglable.

Les avantages offerts par la présente invention sont par conséquent les suivants:
- à chaque différente position angulaire de l'excentrique réglable il se produit en conséquence une variation du pourcentage de produit débité du récipient correspondant par rapport aux autres.
- le réglage peut être parfaitement continuel, c'est-à-dire que l'on peut faire des variations de n'importe quelle importance, naturellement entre la valeur maxima et la valeur minima, correspondantes aux caractéristiques de l'excentrique employé.
- on peut débiter n'importe quelle quantité voulue de produit, puisque à tout déplacement minimum du levier d'actionnement l'on obtient le débit de deux produits ou plus, toujours dans l'exact pourcentage préétabli par le réglage.
- ou peut régler le commencement effectif du tout début du débit avec la sortie simultanée des deux produits ou plus sans gaspillage de produit dû au réglage.
- l'on peut employer des récipients de dimensions aussi bien moyennes que grandes et exploiter donc le dispositif même pour les exigences de moyennes et de grandes industries.

La présente invention sera maintenant mieux illustrée par le moyen d'un exemple de réalisation qui a été représenté dans les figures annexées, dans lesquelles:
La fig. 1 est une vue latérale du dispositif concernant la présente invention dans laquelle est visible pour une meilleure clarté du dessin, un seul des moyens d'actionnement des fonds des récipients.
La fig. 2 représente une vue partielle du côté postérieur de la machine.

La fig. 3 représente une vue antérieure de la machine même dont certaines parties de celle-ci ont été détachées.

La fig. 4 est la vue d'un détail de la Fig. 1.

En se référant aux figures l'on notera que l'on a indiqué en général avec le chiffre 10 un socle portant divers berceaux 11 aptes à soutenir le récipient 'b' plus petit, tandis que celui plus grand 'B' est retenu simplement entre le support 12 et le disque antérieur 13 qui présente un trou 14 à travers lequel peut se faire le débit. D'autres éventuels arrêts peuvent également être prévus, si cela est nécessaire. Sur le socle 10 sont montés trois supports: le 12 ayant un trou disposé longitudinallement; un support 15 ayant un trou dans lequel pénètre l'arbre de manoeuvre 17 du levier 18; cet arbre 17 est disposé perpendiculairement au trou passant à travers le support 12; et un support 16 apte à soutenir la tige 25 de poussée du fond du récipient plus petit étant donné que l'axe du trou de ce support est disposé parallèlement à l'axe qui passe au travers du support 12.

L'arbre 17 que l'on fait tourner par le levier 18 est muni d'un excentrique 19 qui agit sur une plaque 20 munie d'un trou 20a, laquelle est de préférence profilée en forme de 'L', afin de pouvoir fonctionner au moyen de sa partie supérieure comme un levier de déblocage. Cette plaque 20 est poussée par un ressort 29 qui contrarie l'avancement de la plaque 20 en bloquant de cette façon la tige 21 chaque fois que celle-ci relâche la plaque 20.

Dans la fig. 2 est visible la plaque 20 qui présente un trou 20a dans lequel peut passer la tige de commande 21 pour le débit du premier produit, cette tige étant reliée à un disque 22 qui pénètre dans le récipient 'B'.

A l'excentrique 19 est raccordé un excentrique réglable 23 lequel actionne, de façon analogue à l'excentrique 19, le second produit, l'excentrique 23 agissant sur une plaque 24, percée en 24a, de façon à laisser passer la tige de commande 25 du second produit qui pousse le fond du récipient 'b' avec sa plaque 26. La plaque 24 est poussée par un ressort 28 et est munie de préférence d'une portion à levier 24b. La commande du produit contenu dans le récipient 'b' est visible dans les Fig. 2 et 4, étant donné que dans la Fig. 1 pour plus de clarté, l'on n'a pas indiqué cet actionnement. En déplaçant au moyen de la vis 27 la position de l'excentrique 23, l'on variera la position de la ligne de contact entre l'excentrique 23 et la plaque 24, de façon à varier l'avancement de la tige et de la plaque 24, ce qui fera varier l'avancement de la tige 25 pour chaque déplacement du levier 18.

L'on à en outre prévu une poignée 30 qui fixe le récipient plus gros 'B' et qui est montée entre le disque 13 et le support 12 de préférence, de façon réglable par l'entremise d'un filetage et d'un écrou.

Le fonctionnement s'effectue comme suit: en pressant sur les portions 20b et 24b qui agissent comme des leviers, l'on libère l'encastrement créé par les plaques 20 et 24, de telle façon que l'on peut ainsi pousser à la main vers l'arrière les deux tiges 21 et 25 de manière à pouvoir mettre en place les récipients 'B' et 'b'. Après cela l'on fera adhérer les tiges avec leurs disques 22 et 26 aux fonds des récipients 'B' et 'b' et l'on commencera à actioner le levier 18. Les tiges 21 et 25 commenceront à avancer mais les produits contenus dans les pots 'B' et 'b' ne sortiront pas simultanément; aussitôt que l'on notera la sortie d'un des deux produits, l'on arrêtera l'avancement des produits en actionnant le levier 24b, l'on effectuera à la main l'avancement ou l'arrêt du produit contenu dans le plus petit récipient.

Eventullement l'on fera à nouveau avancer le produit qui est contenu dans le plus gros récipient. Au moment où l'on note le commencement du débit à partir des deux récipients, l'on actionne simultanément les deux tiges 21 et 25 en relâchant l'appui sur le levier 24b, les deux produits sortiront alors dans les pourcentages voulus. Dans le cas où il serait nécessaire de faire varier le pourcentage des deux produits il suffira de modifier la position de l'excentrique 23 en le faisant rouler sur l'arbre 19: ceci produira un avancement plus petit ou plus grand de la tige 25 par rapport à la tige 21. Quand le débit sera presque terminé, le disque 22 viendra practiquement en contact avec le disque 13, par l'entremise fu fond du récipient 'B', et aucune déformation de ce fond ne sera possible, et par conséquent aucun gaspillage du produit contenu dans le récipient 'B'.

L'invention comprend toutes les variantes de détail à la portee d'un technicien de la branche.

## Revendications

1. Dispositif apte à débiter deux ou plusieurs produits contenus dans des récipients à fond mobile, particulièrement apte pour produits visqueux, comprenant une carcasse (10) avec logements (11) pour les dits récipients (B, b), des moyens de poussée des fonds mobiles des dits récipients, formés par deux ou plusieurs tiges (21, 25) pourvues en tête de disques de poussée (22, 26), des moyens de transmission du mouvement d'avancement à ces tiges, des moyens de commande des dits moyens de transmission et des moyens d'arrêt au recul des tiges, caractérisés en ce que les moyens pour le transmission comprennent au moins un arbre (17) avec deux ou plusieurs excentriques (19, 23), joints chacun directement ou indirectement à l'arbre (17), l'un au moins des excentriques (23) étant formé de telle façon que la position de la ligne de contact entre l'excentrique (23) et une plaque (24) soit réglable afin de pouvoir régler l'avancement de la tige de poussée (25) correspondante par rapporte à l'autre ou aux autres, et faire varier ainsi le pourcentage du produit correspondant par rapport à l'autre ou aux autres produits; en ce que deux ou plusieurs plaques (20, 24) qui coopèrent près de l'une de leurs extrémités avec les dits excentriques (19, 23) et sont pourvues près de l'autre extrémité d'un trou (20a, 24a) traversé par la tige de poussée (21, 25) correspondante, deux ou plusieurs ressorts (29, 28) pressant d'un côté sur un organe fixé à la carcasse (12, 16) et de l'autre pressant sur les dites plaques (20, 24) en sens inverse à l'avancement des tiges (21, 25) de façon à tenir les dites plaques constamment inclinées et engagées donc d'un côté par l'arête du bord du trou (20a, 24a) avec les tiges (21, 25) et de l'autre avec les excentriques (19, 25), afin qu'à tout mouvement minimum de l'arbre de transmission (17) et donc de poussée des plaques (20, 24) de la part des excentriques (19, 23) dans la direction de l'avancement des tiges de poussée (21, 25), ces dernières avancent immédiatement, étant donné que ces plaques (20, 24) ainsi engagées réalisent la transmission du mouvement d'avancement des tiges avec action continuelle; en ce que les moyens de commande sont formés par un levier (18) joint solidairement à l'une de ses extrémités au dit arbre de transmission (17) de tell façon à exercer une action continuelle sur le dit arbre (17) et à pouvoir être long à volonté et pour que l'effort de rotation exercé par le levier (18) sur l'arbre (17) puisse être aussi grand que désiré.

2. Dispositif suivant la revendication 1 caractérisé en ce que les plaques inclinées de poussée (20, 24) arrivent au-delà de la ligne de contact avec les moyens excentriques (19, 24) pour pouvoir agir comme levier pour leur déblocage d'avec les tiges (21, 25) et permettre donc le dégagement de ces dernières et leur libre déplacement dans la direction auparavant empêchée.

3. Dispositif suivant la revendication 2 caractérisé en ce que des prolongements (20b, 24b) des plaques (20, 24) de poussée sont repliés à L pour faciliter l'opération de déblocage des plaques (20, 24) d'avec les tiges (21, 25).

4. Dispositif suivant l'une quelconque des revendications précédantes, caractérisé en ce qu'il comprend, en plus des logements (11), au moins plaque (13) qui adhère à la partie antérieure du plus grand récipient (B) sur toute, la surface de son fond afin de lui empêcher tout bombement.

5. Dispositif suivant la revendication 4 caractérisé en ce qu'il est muni d'une poignée (30) fixable d'un côté à un prolongement (12) de la carcasse et de l'autre à la partie supérieure de la plaque (13) de façon à servir soit pour le transport du groupe assemblé, soit comme. ancrage de la plaque (13) afin d'améliorer le fixage du récipient (B) relatif.

6. Dispositif suivant la revendication 5, caractérisé en ce que la poignée (30) est fixée de façon réglable.

## Patentansprüche

1. Vorrichtung zum Austragen von zwei oder mehreren in Bahältern mit beweglicher Wand befindlichen Produkten, insbesondere geeignet für viskose Produkte, die folgendes umfasst: einen Rahmen (10) mit Halterungen (11) für die genannten Behälter (B, b); Mittel, um Schub auf die beweglichen Wände der genannten Behälter auszuüben; diese Mittel werden durch zwei oder mehrere vorne mit Schubschieben (22, 26) versehene Schubstangen (21, 25) gebildet; Mittel, die Vorschubbewegung auf diese Schubstangen zu übertragen; Mittel zur Steuerung der genannten Übertragungsmittel; und Mittel zur Verhinderung des Rücklaufs der Vorschubstangen; dadurch gekennzeichnet, dass die Mittel zur Übertragung mindestens eine Welle (17) mit zwei oder mehreren Exzentern (1 9, 23), umfassen, von denen jeder unmittelbar oder mittelbar mit der Welle (17) verbunden ist, wobei mindestens einer der Exzenter (23) so ausgebildet ist, dass die Lage der Berührungslinie zwischen dem Exzenter (23) und einer Platte (24) regelbar ist, sodass man den Vorschub der Schubstange (25) entsprechend dem Verhältnis zu der oder den anderen regeln kann und so den Prozentsatz des entsprechenden Produktes im Verhältnis zum anderen Produkt oder zu den anderen Produkten varüeren kann; dadurch, dass zwei oder mehrere Platten (20, 24), die jeweils an ihrem einen Ende mit den genannten Exzentern (19, 23) zusammenwirken und nahe dem anderen Ende mit einem Loch (20a, 24a) versehen sind, durch das die entsprechende Schubstange (21, 25) durchläuft; dass zwei oder mehrere Federn (29, 28) auf der einen Seite auf einen am Rahmen (12, 16) fixierten Teil drücken und auf der anderen Seite auf die genannten Platten (20, 24) in der dem Vorschub der Stangen (21, 25) entgegengesetzten Richtung drücken, und zwar so, dass die genannten Platten ständig geneigt sind und sich daher auf einer Seite dur die Kante des Randes des Loches (20a, 24a) im Eingriff mit den Stangen (21, 25) und auf der anderen Seite im Eingriff mit den Exzentern (1 9, 25) befinden, sodass sich die Schubstangen (21, 25) sofort bei jeder kleinsten Bewegung der Übertragungswelle (17) und damit des von den Exzentern (19, 23) ausgeübten Schubes der Platten (20, 24) in die Schubrichtung vorwärtsbewegen, wodurch diese so im Eingriff befindlichen Platten (20, 24) in kontinuierlicher Bewegung die Übertragung des Vorschubes der Schubstangen sicherstellen; dass die Steuerung mittels eines beliebig langen Hebels (18) erfolgt, der an einem seiner Enden mit der genannten Obertragungswelle (17) kraftschlüssig verbunden ist, sodass er auf die genannte Welle (17) eine kontinuierliche Wirkung ausübt, und mit dem eine beliebig grosse Rotationskraft auf die Welle (17) ausgeübt werden kann.

2. Vorrichtung nach Anspruch 1, dadurch gekennzeichnet, dass die geneigten Druckplatten (20, 24) über die Berührungslinie mit den Exzentern (19, 24) reichen, sodass sie als Hebel zur Freigabe der Schubstangen (21, 25) fungieren können und so deren freie Bewegung in die bisher gesperrte Richtung ermöglichen.

3. Vorrichtung nach Anspruch 2, dadurch gekennzeichnet, dass Verlängerungen (20b, 24b) der Schubplatten (20, 24) L-förmig gekrümmt sind, um die Freigabe der Platten (20, 24) vom Eingriff mit den Stangen (21, 25) zu erleichtern.

4. Vorrichtung nach irgendeinem der vorstehenden Ansprüche, dadurch gekennzeichnet, dass sie zusätzlich zu den Halterungen (11) mindestens eine Platte (13) umfasst, die an der Vorderseite des grössten Behälters (B) auf der gesamten Oberfläche seiner Wand anliegt, um jede Wölbung der Wand zu verhindern.

5. Vorrichtung nach Anspruch 4, dadurch gekennzeichnet, dass sie mit einem Griff (30) versehen ist, der auf einer Seite an einer Verlängerung (12) des Rahmens und auf der anderen Seite am oberen Teil der Platte (13) so befestigt werden kann, dass er einerseits zum Transport der montierten Einheit, andererseits als Verankerung der Platte (13) zur besseren Fixierung des betreffenden Behälters (B) dient.

6. Vorrichtung nach Anspruch 5, dadurch gekennzeichnet, dass der Handgriff (30) verstellbar befestigt ist.

## Claims

1. Apparatus suited to dispense two or more materials contained in cartridges having movable end walls, particularly suited for _{'}viscous materials, including a casing (10) with housings (11) for said cartridges (B, b), means for pushing the movable ends of said cartridges, formed by two or more push rods (21, 25) provided on their head end with pushing disks (22, 26), means for transmitting the forward movement to said push rods, means for controlling said transmitting means and means to arrest the backward motion of said rods, characterized in that the means for transmission include at least one shaft (17) with two or more eccentrics (19, 23), each one of them being directly or indirectly linked to the shaft (17), one at least of the eccentrics (23) being so shaped that the position of the contact line between the eccentric (23) and a plate (24) is adjustable in order to allow adjustment of the forward movement of the corresponding push rod (25) in respect to the other one_ or to the other ones, and so to allow to change the ratio of the corresponding material in respect to the other material or the other materials; that two or more plates (20, 24) which cooperate near one of their ends with said cams (19, 23) and are provided near the other end with a hole (20a, 24a) through which passes the corresponding push rod (21, 25), two or more springs pressing on one side on a member which is fastened to the casing (12, 16) and on the other side pressing on said plates (20, 24) in the direction opposite to the forward movement of the rods (21, 25), so as to maintain said plates constantly tilted and hence engaged on one side by the edge top of the hole (20a, 24a) with the rods (21, 25) and on the other side with the eccentrics (19, 25), so that at any slight movement of the driving shaft (17) and hence of pushing of the plates (20, 24) imparted by the eccentrics (19, 23) in the direction of the forward movement of the push rods (21, 25), the latter advance immediately, said plates so engaged and achieving the transmission of the forward movement of the rods with continuous action; that the control means consist of a lever (18), which is integrally linked at one of its ends with said driving shaft (17) so as to exert a continuous action on said shaft (17), and which can be long at will and so that the rotation effort exerted by the lever (18) on the shaft (17) can be great at will.

2. Apparatus as defined. in claim 1 characterized in that the tilted push plates (20, 24) extend beyond the line of contact with the eccentric means (19, 24) so as to be able to operate as a lever for moving them out of engagement with the rods (21, 25) and so allow releasing of these and their free shifting in the previously hindered direction.

3. Apparatus as defined in claim 2 characterized in that extensions (20b, 24b) of the push plates (20, 24) are L-shaped in order to facilitate the operation of releasing the plates (20, 24) from the rods (21, 35).

4. Apparatus as defined in any one of the previous claims, characterized in that it includes, in addition to the housings (11), at least one plate (13) which adheres to the front part of the longer cartridge (B) over the whole surface of its end wall in order to prevent any bulging.

5. Apparatus as defined in claim 4 characterized in that it is provided with a handle (30) which can be fastened on one side to an extension (12) of the casing and on the other side to the upper part of the plate (13) so as to permit the assembled unit to be carried as well as to serve as anchoring for the plate (13) in order to improve fastening of the respective cartridge (B).

6. Apparatus as defined in claim 5, characterized in that the handle (30) is so fastened as to be adjustable.
